# EUROPÄISCHE PATENTSCHRIFT

(11) **EP 2 251 490 B1**
(45) Veröffentlichungstag und Bekanntmachung des Hinweises auf die Patenterteilung: **21.03.2012**
(21) Anmeldenummer: 09006634.1
(22) Anmeldetag: 16.05.2009
(51) Int. Cl.: E02D 7/18

(54) **Vorrichtung und Verfahren zum Einbringen von Rohren in den Boden**
Method and device for inserting pipes into the soil
Dispositif et procédé d'introduction de tuyaux dans le sol

(43) Veröffentlichungstag der Anmeldung: 17.11.2010
(73) Patentinhaber: ABI Anlagentechnik-Baumaschinen-Industriebedarf Maschinenfabrik und Vertriebsgesellschaft mbH, 63843 Niedernberg (DE)
(72) Erfinder: Heichel, Christian, 63843 Niedernberg (DE); Kleibl, Albrecht, Dr.-Ing., 64850 Schaafsheim (DE)
(74) Vertreter: Kötter, Ulrich

(56) Entgegenhaltungen:
- EP-A- 0 225 420
- WO-A-2009/049576
- DE-A1- 10 029 984
- US-B1- 6 672 805

## Beschreibung

Die Erfindung betrifft ein Verfahren zum Einbringen von Rohren in den Boden nach dem Oberbegriff des Patentanspruchs 1. Die Erfindung betrifft weiterhin eine Vorrichtung zur Durchführung des vorgenannten Verfahrens nach dem Oberbegriff des Patentanspruchs 11 sowie ein Rohr zum Einbringen in den Boden mittels des vorgenannten Verfahrens nach dem Patentanspruch 15.

Zur Herstellung von Ortbetonpfählen werden häufig Rohre in den Boden eingebracht, welche anschließend ausgebohrt und nach einem nachfolgenden Betoniervorgang wieder gezogen werden. Sofern es sich bei dem Boden um Sand handelt, kann dieser mit Saugbaggern aus dem eingebrachten Rohr herausgefördert werden.

Zum Einbringen der Rohre in den Boden kommen üblicherweise Schwingungserzeuger zum Einsatz. Die Schwingungserzeuger sind linear wirkende Schwingungserreger, deren Fliegkraft durch rotierende Umwuchten generiert wird. Die Größe der Unwucht wird auch als statisches Moment bezeichnet. Der Verlauf der Geschwindigkeit des linearen Schwingungserregers entspricht einer periodisch wiederkehrenden Funktion, insbesondere einer Sinusfunktion. Die Wellen auf denen die Unwuchten rotieren sind parallel zueinander angeordnet und bewegen sich gegenläufig, wodurch bewirkt ist, dass sich horizontal auftretende Fliehkräfte gegenseitig aufheben und die effektiv erzeugten Fliehkräfte somit ausschließlich in vertikaler Richtung anliegen.

Gerammt wird üblicherweise mit freireitenden Vibratoren. Obwohl bekannt ist, dass mäklergeführte Vibratoren aufgrund der vom Rammgerät auf das Rammgut aufgebrachten Vorspannung wesentlich leistungsfähiger sind, werden Rammgeräte für diese Arbeiten bisher kaum eingesetzt, da die mäklergeführten Vibratoren bislang nicht über ausreichend Umwucht verfügen. Inzwischen sind jedoch auch mäklergeführte Vibratoren mit entsprechendem statischen Moment verfügbar. Nachteilig an den vorbekannten Systemen ist, dass der Rammvorgang des Rohres mit dem vorgenannten sinusförmigen Kraftverlauf einen erheblichen Energieeinsatz erfordert und zu Bodenvibrationen führt, die wesentlich durch Reibung des Rammguts im Boden bedingt sind. Ein Verfahren nach dem hervor Oberbegriff des Anspruch 1 geht aus US 6 672 805 B1.

Hier will die Erfindung Abhilfe schaffen. Der Erfindung liegt die Aufgabe zugrunde, ein Verfahren zum Einbringen von Rohren in den Boden zu schaffen, bei dem der Energieverbrauch und die Bodenvibration beim Rammvorgang reduziert sind. Gemäß der Erfindung wird diese Aufgabe durch die Merkmale des kennzeichnenden Teils des Patenanspruchs 1 gelöst.

Mit der Erfindung ist ein Verfahren zum Einbringen von Rohren in den Boden geschaffen, bei dem der Energieverbrauch und die Bodenvibration beim Rammvorgang reduziert sind. Durch die gleichzeitige Rotation des Rohres wird eine Verringerung der Mantelreibung erzielt, da hierdurch die Haftreibung zwischen Rammgut und Boden erheblich reduziert wird. Einem Anhaften des umgebenden Bodens an dem Rohr wird entgegengewirkt. In Folge der ununterbrochenen Gleitreibung zwischen Rammgut und Boden wird gleichzeitig eine Reduzierung der Bodenvibration beim Rammvorgang erzielt. Darüber hinaus wird ein "Einschneiden" des Rohrdurchmessers in den Boden bewirkt, da der untere Rand des Rohrs nicht frontal gegen den Boden gestoßen wird, sondern sich dabei oszillierend bewegt.

In Weiterbildung der Erfindung wird die schraubenförmige Oszillation des Rohres derart ausgebildet, dass sich eine Bewegung des Rohres als Ellipse auf der Rohrwand abzeichnet, dessen vertikaler Radius zwischen 2 mm und 10 mm, vorzugsweise zwischen 5 mm und 8 mm beträgt. Hierdurch wird der im Stand der Technik hindernde Effekt vermieden, dass das im Rohr befindliche Bodenmaterial am Rohr anhaftet und dadurch die bewegte Masse deutlich vergrößert wird, was eine kleine Amplitude und damit das Erliegen des Vortriebs zur Folge haben kann. Durch die ellipsenförmige Bewegung des Rohrmantels wird die innere Mantelreibung reduziert; die Gefahr des Anhaftens wird verringert.

In Ausgestaltung der Erfindung wird das Rohr mit wenigstens zwei umlaufend wirkenden Schwingungserzeugern versehen, deren Fliehkraft nicht linear wirkt, sondern umlaufend ist, wobei die die Unwuchten aufnehmenden Wellen der Schwingungserzeuger zum Mittelpunkt des Kreisquerschnitts des Rohres ausgerichtet werden. Im Unterschied zu linear wirkenden Schwingungserzeugern rotieren die auf parallel angeordneten Wellen montierten Unwuchtmassen nicht gegenläufig. Der Kraftverlauf entspricht einem bezüglich der Wellenachse radial wirkenden, mit der Unwuchtmasse rotierenden Vektor. Hierdurch addieren sich nicht nur die vertikalen Fliehkräfte der Unwuchten, sondern zusätzlich auch die horizontalen, tangential zum Rohrmantel gerichteten Fliehkräfte, wodurch eine Rotation des Rohres bewirkt wird.

Bevorzugt werden die Wellen der Schwingungserzeuger gleichläufig in Rotation versetzt. Hierdurch ist eine Addition der horizontal gerichteten Fliehkräfte bewirkt.

In weiterer Ausgestaltung der Erfindung werden drei Schwingungserzeuger jeweils um 120 Grad versetzt zueinander an dem Rohr angeordnet. Hierdurch ist eine gleichmäßige, effektive schraubengangförmige Oszillation des Rohres bewirkt. Bevorzugt sind die Schwingungserzeuger einwellig ausgeführt.

In alternativer Ausgestaltung der Erfindung sind die linear wirkenden Schwingungserzeuger in einem Winkel von 15 und 75 Grad zur Querschnittsebene des Rohres angestellt. Dabei sind die Schwingungserzeuger vorteilhaft derart ausgebildet, dass die effektive Fliehkraft in Richtung des Anstellwinkels der Schwingungserzeuger wirkt. Durch die schräge Anstellung der Schwingungserzeuger an den Rohrrand ist gleichsam eine Schraubengangoszillation des Rohres erzielbar.

In weiterer Ausgestaltung der Erfindung wird an die Innenwandung des Rohres eine Wendel zur Förderung von Bodenmaterial aus dem Rohr angeordnet. Hierdurch ist eine gleichzeitige Entfernung des von dem Rohr eingeschlossenen Bodenmaterials beim Einbringen des Rohres in den Boden bewirkt.

Vorteilhaft ist die Wendel treppenförmig, vorzugsweise als Wellblech. ausgebildet. Hierdurch ist eine hohe Reibförderleistung erzielbar, welche auch mit einwelligen Schwingungserzeugern realisierbar ist.

Der Erfindung liegt weiterhin die Aufgabe zu Grunde, eine Vorrichtung zur Durchführung des vorgenannten Verfahrens zu schaffen, welche eine Reduzierung des Energieverbrauchs beim Rammvorgang ermöglicht. Gemäß der Erfindung wird diese Aufgabe durch die Merkmale des kennzeichnenden Teils des Patentanspruchs 11 gelöst.

Mit der Erfindung ist eine Vorrichtung zur Durchführung des vorgenannten Verfahrens zum Einbringen von Rohren in den Boden geschaffen, bei dem eine Reduzierung des Energieverbrauchs beim Rammvorgang ermöglicht ist. Die Anordnung der Schwingungserzeuger auf einer Platte ermöglicht eine einfache positionsgenaue Anordnung der Schwingungserzeuger auf dem Rand des in den Boden einzubringenden Rohres. An Stelle einer Platte kann auch ein Rahmen oder ein sonstiges Gestänge vorgesehen sein, an dem die Schwingungserzeuger angeordnet sind.

Vorteilhaft weist die Platte Mittel zur Aufnahme eines Rohres auf, die derart ausgebildet sind, dass die Aufnahme von Rohren unterschiedlicher Aus- und Innendurchmesser ermöglicht ist. Hierdurch ist der Einsatz der Vorrichtung bei unterschiedlichen Rohrausführungen ermöglicht.

In Ausgestaltung der Erfindung ist an der Platte eine Vorrichtung zur Befestigung an einem Mäkler angeordnet. Hierdurch ist die Anordnung der Platte an einen Mäkler ermöglicht, wodurch der vertikale Vortrieb des Rohres unterstützt werden kann.

In Weiterbildung der Erfindung sind drei Schwingungserzeuger jeweils um 120 Grad versetzt zueinander an der Platte angeordnet. Hierdurch ist eine gleichmäßige schraubengangförmige Oszillation des mit der Platte verbundenen Rohres erzielbar.

In alternativer Ausgestaltung der Erfindung sind wenigstens zwei linear wirkende Schwingungserzeuger in einem Winkel von zwischen 15 und 75 Grad zur Plattenebene angestellt angeordnet. Hierdurch ist gleichsam eine schraubengangförmige Oszillation des mit der Platte verbundenen Rohres erzielbar.

Gegenstand der Erfindung ist weiterhin ein Rohr zum Einbringen in den Boden über das vorgenannte Verfahren mit den Merkmalen des Patentanspruchs 15. Durch die an der Innenwandung des Rohrs angeordnete Wendel wird das Bodenmaterial während des Einbringprozesses entlang der Wendel aus dem Rohr herausgefördert.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1: die schematische Darstellung eines Rohres mit drei symmetrisch auf dem Rohrumfang verteilten Schwingungserzeugern, deren Wellen radial zur Rohrmitte angeordnet sind;
- Figur 2: die schematische Darstellung eines Rohres mit winklig zur Rohrquerschnittsebene angestellten linear wirkende Schwingungs- erzeugern und
- Figur 3: die schematische Darstellung der Vorrichtung zum Einbringen eines Rohres in den Boden während eines Einbringprozesses.

Das als Ausführungsbeispiel gewählte Verfahren zum Einbringen eines Rohres 2 in einen Boden 5 wird nachfolgend an Hand der Figur 1 erläutert: Ein Rohr 2 wird mit drei Schwingungserzeugern 1 versehen, welche als einwellige Erregerzellen ausgebildet sind und jeweils um 120 Grad versetzt zueinander an dem Rohr angeordnet werden. Dabei sind die die Unwuchtmassen 12 aufnehmenden Wellen 11 der Schwingungserzeuger 1 jeweils zum Mittelpunkt des Kreisquerschnitts 21 des Rohres 2 gerichtet. Im Betrieb werden die Wellen 11 der Schwingungserzeuger 1 gleichläufig in Rotation versetzt, wodurch die Fliehkräfte der Schwingungserzeuger sowohl in vertikaler als auch in horizontaler Richtung addiert werden. Die horizontalen Fliehkräfte wirken dabei tangential zum Rohr 2, wodurch dieses in Rotation versetzt wird; die vertikalen Fliehkräfte bewirken eine vertikale, sinusförmige Schwingung, welche addiert mit der in Vorschubrichtung wirkenden Gewichtskraft der Schwingungserzeuger eine Vorschubbewegung in den Boden bewirkt. Die Überlagerung der horizontalen und vertikalen Bewegung ergibt eine schraubengangförmige Oszillation des Rohres in Richtung des Bodens. Bei diesem Vibrationsvorgang zeichnet sich die Bewegung des Rohrs gegenüber einem festen Punkt als Ellipse auf der Rohrwand ab.

Im Ausführungsbeispiel gemäß Figur 2 sind zwei zweiwellige Schwingungserzeuger 1 in einem Winkel von 35 Grad zur Rohrquerschnittsebene 21 angestellt. Die Schwingungserzeuger 1 weisen jeweils zwei mit Unwuchtmassen 12, 14 versehene Wellen 11, 13 auf, welche gegenläufig zueinander rotiert werden. Die resultierende Fliehkraft wirkt dabei in Richtung des Anstellwinkels von 35 Grad zur Rohrquerschnittsebene 21. Auch hierbei erfolgt durch die horizontalen und vertikalen Fliehkraftkomponenten eine Vorschubbewegung in Richtung des Bodens unter gleichzeitiger Rotation des Rohrs um seine Längsachse. Bei dieser Antriebsform des Rohres kann über eine an der Rohrinnenwand angeordnete Wendel Bodenmasse, insbesondere loser Sand, während des Einbringvorgangs im Rohr aufwärts gefördert werden. Ein Ausbohren bzw. Aussaugen des Rohres kann in diesem Falle entfallen. An dieser Stelle ist anzumerken, dass bei der Antriebsform mittels winklig zur Rohrquerschnittsebene 21 angestellter Schwingungserzeuger in der vorgenannten Art und Weise keine ellipsenförmige Schwingung in der Form erzielbar ist, wie sie im Ausführungsbeispiel gemäß Figur 1 bewirkt ist. Bei ausreichender Reibung, beispielsweise bei Verwendung von Wellblech als Wendel ist der Förderprozess auch mit einwelligen Schwingungserzeugern realisierbar.

In Figur 3 ist die schematische Anordnung zur Durchführung des erfindungsgemäßen Verfahrens dargestellt. An einem Rohr 2 ist eine Platte 3 befestigt, auf der gegenüberliegend zwei einwellige Schwingungserzeuger 1 angeordnet sind. Die Wellen 11 der Schwingungserzeuger 1 sind dabei in Richtung des Mittelpunkts der Platte 3 gerichtet. Mittig der Platte 3 ist eine Führung 31 eingebracht, durch die ein Führungsstab 4 geführt ist. Zur zentralen Führung des Führungsstabes 4 ist weiterhin innerhalb des Rohres 2 ein Führungseinsatz 22 eingebracht. Im Betrieb werden die mit Unwuchtmassen versehenen Wellen 11 der Schwingungserzeuger 1 gleichläufig in Rotation versetzt, wodurch eine schraubengangförmige Oszillation des Rohres 2 bewirkt ist. Hierdurch wird das Rohr 2 entlang des Führungsstabes 4 in den Boden 5 gebohrt. Nach Einbringen des Rohres 2 wird die Platte 3 mit den Schwingungserzeugern 1 sowie der Führungsstab 4 aus dem Rohr entfernt. Nachfolgend wird das Material innerhalb des Rohres 2 ausgetragen und der Innenraum des Rohrs 2 wird mit Beton verfüllt. Anschließend kann das Rohr 2 vor dem Aushärten des Betons aus dem Boden gezogen werden.

## Patentansprüche

1. Verfahren zum Einbringen eines Rohres in den Boden, wobei das Rohr über wenigstens einen Schwingungserzeuger in Schwingung versetzt wird, **dadurch gekennzeichnet, dass** die Schwingungen des wenigstens einem Schwingungserzeugers (1) derart auf das Rohr (2) übertragen werden, dass das Rohr (2) zusätzlich zur linearen Bewegung in Rotation versetzt wird, wodurch eine schraubengangförmige Oszillation des Rohres (2) bewirkt wird.

2. Verfahren nach Anspruch 1, **dadurch gekennzeichnet, dass** die schraubengangförmige Oszillation des Rohres (2) derart ausgebildet wird, dass sich eine Bewegung des Rohres (2) als Ellipse auf der Rohrwand abzeichnet, dessen vertikaler Radius zwischen 2 mm und 10 mm, vorzugsweise zwischen 5 mm und 8 mm beträgt.

3. Verfahren nach Anspruch 1 oder 2, **dadurch gekennzeichnet, dass** das Rohr mit wenigstens zwei Schwingungserzeugern versehen wird, wobei die die Unwuchten (12, 14) aufnehmenden Wellen (11, 13) der Schwingungserzeuger (1) zum Mittelpunkt des Kreisquerschnitts (21) des Rohres (2) ausgerichtet werden.

4. Verfahren nach Anspruch 3, **dadurch gekennzeichnet, dass** die Wellen (11, 13) der umlaufend wirkenden Schwingungserzeuger (1) gleichläufig zueinander in Rotation versetzt werden.

5. Verfahren nach Anspruch 4, **dadurch gekennzeichnet, dass** der Schwingungserzeuger derart ausgebildet ist, dass eine umlaufend wirkende Fliehkraft erzeugt wird.

6. Verfahren nach Anspruch 3 bis 5, **dadurch gekennzeichnet, dass** die Schwingungserzeuger (1) einwellig ausgeführt sind.

7. Verfahren nach einem der Ansprüche 3 bis 6, **dadurch gekennzeichnet, dass** mindestens drei Schwingungserzeuger (1), symmetrisch auf dem Rohrumfang verteilt an dem Rohr (2) angeordnet werden.

8. Verfahren nach Anspruch 3, **dadurch gekennzeichnet, dass** mindestens zwei linear wirkende Schwingungserzeuger (1) in einem Winkel von zwischen 15 und 75 Grad zur Rohrquerschnittsebene angestellt sind.

9. Verfahren nach einem der vorgenannten Ansprüche, **dadurch gekennzeichnet, dass** an die Innenwandung des Rohrs (2) eine Wendel zur Förderung von Bodenmaterial aus dem Rohr (2) angeordnet wird.

10. Verfahren nach Anspruch 9, **dadurch gekennzeichnet, dass** die Wendel treppenförmig, vorzugsweise als Wellblech, ausgebildet ist.

11. Vorrichtung zur Durchführung eines Verfahrens nach einem der vorgenannten Ansprüche, umfassend eine Platte (3), auf der wenigstens zwei Schwingungserzeuger (1) angeordnet sind, deren die Unwuchten (12, 14) aufnehmende Wellen (11, 13) zum Mittelpunkt der Platte gerichtet sind, welche auf einem Rohr befestigbar ist.

12. Vorrichtung nach Anspruch 11, **dadurch gekennzeichnet, dass** die Platte (3) Mittel zur Aufnahme eines Rohrs (2) aufweist, die derart ausgebildet sind, das die Aufnahme von Rohren unterschiedlicher Außen- und Innendurchmesser ermöglicht ist.

13. Vorrichtung nach Anspruch 11 oder 12, **dadurch gekennzeichnet, dass** drei Schwingungserzeuger (1) jeweils um 120 Grad versetzt zueinander an dem Rohr (2) angeordnet sind.

14. Vorrichtung nach Anspruch 11 oder 12, **dadurch gekennzeichnet, dass** wenigstens zwei Schwingungserzeuger (1) in einem Winkel von zwischen 15 und 75 Grad, vorzugsweise zwischen 30 und 60 Grad zur Rohrquerschnittsebene angestellt angeordnet sind.

15. Vorrichtung nach einem der Ansprüche 11 bis 14, **dadurch gekennzeichnet, dass** diese ein Rohr zum Einbringen in den Boden mittels einem Verfahren nach Anspruch 1 enthält, an dessen innenwandung eine Wendel zur Förderung von Bodenmaterial aus dem Rohr (2) während des Einbringprozesses angeordnet ist.

## Claims

1. Method for inserting a pipe into the ground, where the pipe is caused to vibrate by at least one vibration generator, **characterised in that** the vibrations of the at least one vibration generator (1) are transmitted to the pipe (2) in such a way that, in addition to its linear motion, the pipe (2) is caused to rotate, thereby creating a pattern of oscillation similar to that of a screw thread.

2. Method according to claim 1, **characterised in that** the thread-like oscillation of the pipe (2) is formed in such a way that a movement of the pipe (2) is traced on the wall of the pipe as an ellipse whose vertical radius is between 2 mm and 10 mm and preferably between 5 mm and 8 mm.

3. Method according to claim 1 or claim 2, **characterised in that** the pipe is fitted with at least two vibration generators, where the shafts (11, 13) of the vibration generators (1) holding the unbalanced masses (12, 14) are aligned with the centre of the circular section (21) of the pipe (2).

4. Method according to claim 3, **characterised in that** the shafts (11, 13) of the revolving vibration generators (1) are caused to rotate in the same direction as one another.

5. Method according to claim 4, **characterised in that** the vibration generator is formed in such a way that a circulating centrifugal force is generated.

6. Method according to any of the claims 3 to 5, **characterised in that** the vibration generators (1) have a single shaft.

7. Method according to any of the claims 3 to 6, **characterised in that** at least three vibration generators (1) are arranged symmetrically on the circumference of the pipe distributed on the pipe (2).

8. Method according to claim 3, **characterised in that** at least two linearly acting vibration generators (1) are positioned against the pipe at an angle of between 15 and 75 degrees to the plane of the cross section of the pipe.

9. Method according to any of the above claims, **characterised in that** a spiral is arranged on the inner wall of the pipe (2) to remove soil material from the pipe (2).

10. Method according to claim 9, **characterised in that** the spiral is arranged in steps, preferably as corrugated sheet.

11. Device for executing a process according to one of the above claims, comprising a plate (3) on which at least two vibration generators (1) are arranged, whose shafts (11, 13) holding the unbalanced weights (12, 14) are aligned with the centre of the plate which can be attached to a pipe.

12. Device according to claim 11 **characterised in that** the plate (3) has a means of holding a pipe (2) which are formed in such a way as to enable pipes with different outer and inner diameters to be held.

13. Device according to claim 11 or claim 12 **characterised in that** three vibration generators (1) are arranged on the pipe (2) at an angle of 120 degrees to one another.

14. Device according to claim 11 or claim 12 **characterised in that** at least two vibration generators (1) are arranged against the pipe at an angle of between 15 and 75 degrees, preferably between 30 and 60 degrees to the plane of the cross section of the pipe.

15. Device according to any of the claims 11 to 14 **characterised in that** it comprises a pipe for insertion into the ground by a method according to claim 1, on whose inner wall a spiral is arranged for transporting soil material out of the pipe (2) during the insertion process.

## Revendications

1. Procédé destiné à introduire un tuyau dans le sol, sachant que le tuyau entre en oscillation sous l'action d'au moins un générateur d'oscillations, **caractérisé en ce que** les oscillations d'au moins un générateur d'oscillations (1) sont transmises au tuyau (2) de telle sorte que le tuyau (2) entre en rotation en plus du mouvement linéaire, ce qui a pour effet d'imprimer au tuyau (2) une oscillation en forme de filet de vis hélicoïdal.

2. Procédé selon la revendication 1, **caractérisé en ce que** l'oscillation du tuyau (2) en forme de filet de vis hélicoïdal est configurée de telle sorte qu'un mouvement du tuyau (2) se dessine sous forme d'ellipse sur la paroi du tuyau, ellipse dont le rayon vertical est compris entre 2 mm et 10 mm, de préférence entre 5 mm et 8 mm.

3. Procédé selon la revendication 1 ou 2, **caractérisé en ce que** le tuyau est équipé d'au moins deux générateurs d'oscillations, sachant que les arbres (11, 13) du générateur (1) qui reçoivent les masselottes (12, 14) sont orientés vers le centre de la section circulaire (21) du tuyau (2).

4. Procédé selon la revendication 3, **caractérisé en ce que** les arbres (11, 13) des générateurs d'oscillations (1) agissant circonférentiellement sont mis en rotation réciproquement dans le même sens.

5. Procédé selon la revendication 4, **caractérisé en ce que** le générateur d'oscillations est configuré de sorte à générer une force centrifuge agissant circonférentiellement.

6. Procédé selon les revendications 3 à 5, **caractérisé en ce que** les générateurs d'oscillations (1) sont réalisés mono-arbre.

7. Procédé selon l'une des revendications 3 à 6, **caractérisé en ce qu'**au moins trois générateurs d'oscillations (1) sont agencés symétriquement répartis sur la circonférence du tube (2).

8. Procédé selon la revendication 3, **caractérisé en ce qu'**au moins deux générateurs d'oscillations (1) agissant linéairement sont disposés selon un angle compris entre 15 et 75 degrés sur le plan de la section du tube.

9. Procédé selon l'une des revendications précédentes, **caractérisé en ce que** contre la paroi intérieure du tuyau (2) est agencée une spirale servant à évacuer la terre hors du tuyau (2).

10. Procédé selon la revendication 9, **caractérisé en ce que** la spirale est configurée en escaliers, de préférence sous forme de tôle ondulée.

11. Dispositif pour exécuter un procédé selon l'une des revendications précédentes, comprenant une plaque (3) sur laquelle sont agencés au moins deux générateurs d'oscillations (1), générateurs dont les arbres (11, 13) recevant les masselottes (12, 14) sont orientés vers le centre de la plaque, laquelle se laisse fixer sur un tuyau.

12. Dispositif selon la revendication 11, **caractérisé en ce que** la plaque (3) présente des moyens permettant de recevoir un tuyau (2), lesdits moyens étant configurés de sorte à permettre la réception de tuyaux présentant des diamètres extérieurs et intérieurs différents.

13. Dispositif selon la revendication 11 ou 12, **caractérisé en ce que** trois générateurs d'oscillations (1) sont disposés espacés chacun de 120 degrés sur le tuyau (2).

14. Dispositif selon la revendication 11 ou 12, **caractérisé en ce qu'**au moins deux générateurs d'oscillations (1) sont agencés pour former, par rapport au plan de la section du tuyau, un angle compris entre 15 et 75 degrés, de préférence entre 30 et 60 degrés.

15. Dispositif selon l'une des revendications précédentes 11 à 14, **caractérisé en ce que** ledit dispositif contient un tuyau à introduire dans le sol au moyen d'un procédé selon la revendication 1, tuyau sur la paroi intérieure duquel se trouve une spirale destinée à évacuer la terre hors du tuyau (2) pendant le processus d'introduction.
